# EUROPÄISCHE PATENTSCHRIFT

(11) **EP 0 649 610 B1**
(45) Veröffentlichungstag und Bekanntmachung des Hinweises auf die Patenterteilung: **15.01.1997**
(21) Anmeldenummer: 94113726.7
(22) Anmeldetag: 02.09.1994
(51) Int. Cl.: A43B 5/04

(54) **Sportschuh**
Sports shoe
Chaussure de sport

(30) Priorität: 21.10.1993 AT 2127/93
(43) Veröffentlichungstag der Anmeldung: 26.04.1995
(73) Patentinhaber: HTM Sport- und Freizeitgeräte Aktiengesellschaft, A-2320 Schwechat (AT)
(72) Erfinder: Elsner, Martin, A-8010 Graz (AT); Wittmann, Heinz, A-1100 Wien (AT); Caeran, Francesco, I-31044 Montebelluna-Treviso (AT)
(74) Vertreter: Szász, Tibor, Dipl.-Ing.

(56) Entgegenhaltungen:
- EP-A- 0 316 540
- EP-A- 0 551 881
- DE-A- 1 816 811
- IT Patentanmeldung N VE91A000036

## Beschreibung

Die Erfindung bezieht sich auf einen Sportschuh, insbesondere Skischuh, der mit vorderem Einstieg ausgebildet ist und dessen Sohle und dessen Oberteil aus Kunststoff geformt sind und der im Ristbereich zwei Druckverteilungsplatten aufweist, wobei jede dieser Druckverteilungsplatten vom Zehenbereich des Schuhes über den Ristbereich und, nach oben aufgebogen, entlang der Vorderseite des Schuhschaftes verläuft und im Vorfußbereich des Oberteils an diesem mittels in Schuhquerrichtung verlaufender Laschen gegenüber dem Oberteil in Schuhlängsrichtung verschiebbar und in Schuhquerrichtung bewegbar angebracht ist, und die beiden Druckverteilungsplatten im geschlossenen Zustand des Schuhes einander überlappen und den Einstieg überdecken.

Die bei Schuhen vorgenannter Art vorgesehenen Druckverteilungsplatten sollen die Kräfte, welche sich bei einem festen Zusammenspannen der Schuhe ergeben, wie es zum Erzielen eines festen Sitzes der Schuhe vorgenommen wird, aufnehmen und verteilen, um ein punktuelles Einwirken druckausübender Kräfte auf den Fuß weitgehend zu vermeiden; diese Druckverteilungsplatten sollen weiter auch durch ihre Verschiebbarkeit in Schuhlängsrichtung eine Anpassung der Form des Schuhes an die Form des Fußes erzielen lassen. Zum Einsteigen in die Schuhe und zum Aussteigen aus denselben müssen diese Druckverteilungsplatten, welche rechts und links von der Einstiegsöffnung der Schuhe mit dem Schuhoberteil in Verbindung stehen, in Schuhquerrichtung auseinanderbewegt werden, um die Einstiegsöffnung freizugeben und so das Einsteigen oder Aussteigen zu ermöglichen.

Aus der IT Patentanmeldung Nr.VE91A000036 ist ein Skischuh bekannt, bei dem die Druckverteilungsplatten mittels Laschen in Form flexibler Stahlbänder, an denen die Druckverteilungsplatten in Schuhlängsrichtung verschiebbar angeordnet sind, mit dem Schuhoberteil in Verbindung stehen, wobei auf diesen flexiblen Stahlbändern auch Spannhebelschnallen angebracht sind, welche zum Zusammenspannen der Schuhe vorgesehen sind. Um die Einstiegsöffnung der Schuhe zu öffnen bzw. freizugeben, sind die Druckverteilungsplatten in Schuhquerrichtung nach außen zu bewegen, wobei die flexiblen Stahlbänder, an denen die Druckverteilungsplatten befestigt sind, elastisch nach außen gebogen werden. Die in Form elastischer Stahlbänder ausgebildeten Laschen üben dabei eine Kraft aus, welche die Druckverteilungsplatten in ihre die Einstiegsöffnung überdeckende Stellung zu bringen trachtet, so daß die Druckverteilungsplatten, solange die Einstiegsöffnung freigehalten werden soll, gegen die durch die elastischen Stahlbänder ausgeübte Kraft auseinandergehalten werden müssen. Dies kann zu mehr oder minder großen Unbequemlichkeiten beim Einsteigen in die Schuhe und gegebenenfalls auch beim Aussteigen aus den Schuhen Anlaß geben. Es hat weiter das bei diesen bekannten Schuhen vorgesehene Anbringen von Spannhebelschnallen an den die Befestigungslaschen der Druckverteilungsplatten bildenden elastischen Stahlbändern zur Folge, daß für ein Auswechseln eines Teiles einer Spannhebelschnalle die an dem diesen Schnallenteil tragenden Stahlband hängende Druckverteilungsplatte zur Gänze vom Oberteil des Schuhes abgenommen werden muß, wonach erst die erforderliche Schnallenreparatur durchgeführt werden kann, und hierauf folgend die betreffende Druckverteilungsplatte neuerlich montiert werden muß. Auch diese Erfordernisse im Fall einer erforderlich werdenden Reparatur an einer zum Zusammenspannen des Schuhes vorgesehenen Spannhebelschnalle können als Nachteil der bei dem erwähnten bekannten Sportschuh vorliegenden Anbringung der Druckverteilungsplatten und der Spannhebelschnallen angesehen werden.

Es ist ein Ziel der vorliegenden Erfindung, einen Sportschuh eingangs erwähnter Art zu schaffen, bei welchem Probleme vorgenannter Art behoben sind und bei dem auf baulich einfache und leicht herzustellende Weise die Querbewegbarkeit der Druckverteilungsplatten zum Öffnen bzw. Freigeben der Einstiegsöffnung des Schuhes und die Längsverschiebbarkeit der Druckverteilungsplatten zur Anpassung des Schuhes an den Fuß realisierbar ist und bei dem auch ohne gegenseitige Beeinflussung Spannhebelschnallen bzw. Teile von solchen einerseits und die Druckverteilungsplatten andererseits im Bedarfsfall repariert bzw. ausgebessert werden können.

Der erfindungsgemäße Sportschuh eingangs erwähnter Art ist dadurch gekennzeichnet, daß die Laschen mit den Druckverteilungsplatten einstückig integriert sind und je über eine Gelenkstelle an den Druckverteilungsplatten anhängen, wobei diese Gelenkstelle ein Bewegen der Druckverteilungsplatten in Schuhquerrichtung erlaubt, und daß die Laschen am Oberteil des Schuhes in Schuhlängsrichtung verschiebbar angebracht sind. Durch diese Ausbildung kann der vorstehend angeführten Zielsetzung gut entsprochen werden. Man kann bei der Formung der Druckverteilungsplatten aus einem Kunststoffmaterial auf einfache Weise und mit sehr geringem zusätzlichem Aufwand die Laschen mitformen und es können diese Laschen auf sehr einfache Weise längsverschiebbar am Oberteil des Schuhes angebracht werden, wobei durch die Verschiebbarkeit der Laschen in Schuhlängsrichtung auch eine korrespondierende Verschiebbarkeit der Druckverteilungsplatten gegeben ist. Durch die Verbindung der Druckverteilungsplatten mit den an ihnen vorgesehenen Laschen über Gelenkstellen können die Druckverteilungsplatten zum Öffnen bzw. Freigeben des Einstieges des Schuhes leicht und ohne besonderen Kraftaufwand zur Seite geschwenkt werden. Die Anbringung der Laschen am Oberteil des Schuhes läßt eine gute und stabile Führung hinsichtlich der Verschiebbarkeit der Druckverteilungsplatten in Längsrichtung des betreffenden Schuhes erzielen. Spannhebelschnallen, welche zum Zusammenziehen der Schuhe vorgesehen werden, können unabhängig von der Befestigung der Druckverteilungsplatten am Oberteil des Schuhes befestigt werden, wodurch ein von den Druckverteilungsplatten bzw. deren Anbringung unabhängiger, stabiler Sitz der Spannhebelschnallen erzielt werden kann.

Eine baulich sehr einfache Ausbildung der Gelenkstellen zwischen den einzelnen Laschen und der betreffenden Druckverteilungsplatte, an der diese Laschen anhängen, in Verbindung mit einer langen Lebensdauer der Gelenkstelle und in Verbindung mit einer sehr leichtgängigen Beweglichkeit der Druckverteilungsplatte in Bezug auf die Laschen kann durch eine bevorzugte Ausführungsform des Sportschuhes erzielt werden, welche dadurch gekennzeichnet ist, daß die Gelenkstelle, über die die einzelnen Laschen an der betreffenden Druckverteilungsplatte anhängen, durch ein Filmscharnier gebildet ist.

Zur angestrebten leichtgängigen Längsverschiebbarkeit der Druckverteilungsplatten kann man vorteilhaft vorsehen, daß die Laschen mit Langloch-Bolzen-Führungen am Oberteil des Schuhes angebracht sind und hierbei die Langlöcher der Führungen in den Laschen vorgesehen sind. Es ergibt sich dabei weiter eine hinsichtlich der Herstellung der zum Zusammenwirken mit den Langlöchern der Führungen vorgesehenen Bolzen und hinsichtlich eines einfachen Zusammenfügens der Bolzen mit den Langlöchern der Führungen eine vorteilhafte Ausführungsform, wenn man vorsieht, daß die zum Zusammenwirken mit den Langlöchern der Führungen vorgesehenen Bolzen am Schuhoberteil angeformt sind.

Eine bevorzugte Ausführungsform des erfindungsgemäßen Sportschuhes, welche einen guten Schutz der die Längsverschiebung der Druckverteilungsplatten ermöglichenden Führungen vor nachteiligen Einflüssen, die von außen kommen, wie z.B. Schnee, Eis und Schmutz, erzielen läßt, ist dadurch gekennzeichnet, daß die Laschen, bei über dem Einstieg liegender Stellung der Druckverteilungsplatten, unter die Druckverteilungsplatte, an der sie anhängen, eingeklappt sind und zur Einstiegsöffnung des Schuhes gerichtet verlaufen. Es bietet diese Ausführungsform auch den weiteren Vorteil, daß sich durch das Einklappen der Laschen unter die Druckverteilungsplatten in der Regel eine im Sinne eines Zurseiteklappens der Druckverteilungsplatten wirkende geringe Kraft ergibt, welche im Ruhezustand die Einstiegsöffnung des Schuhes offenhält, so daß ein zusätzliches händisches Offenhalten der Einstiegsöffnung beim Einsteigen und Aussteigen entbehrlich ist. Eine vorteilhafte Weiterbildung dieser Ausführungsform, bei der die Gelenkstelle, über welche die einzelnen Laschen mit den Druckverteilungsplatten in Verbindung stehen, weitgehend von Kräften entlastet ist, welche in Schuhlängsrichtung wirken und beim Verschieben der Druckverteilungsplatten in Schuhlängsrichtung auftreten, ist dadurch gekennzeichnet, daß an der dem Schuhinneren zugewandten Innenseite der Druckverteilungsplatten Stützen vorgesehen sind, welche neben den in Schuhquerrichtung verlaufenden Rändern der eingeklappten Laschen angeordnet sind und diese Laschen gegen ein relativ zur zugeordneten Druckverteilungsplatte erfolgendes Bewegen in Schuhlängsrichtung an der betreffenden Druckverteilungsplatte abstützen. Fertigungstechnisch ist es dabei günstig, wenn man vorsieht, daß die Stützen an die Innenseite der Druckverteilungsplatten angeformt sind. Es kann weiter im Interesse des Kleinhaltens von auf die Lasche einwirkenden Verschiebekräften und im Interesse des Erzielens einer leichten Längsverschiebbarkeit der Druckverteilungsplatten mit Vorteil vorgesehen werden, daß die Höhe der an der Innenseite der Druckverteilungsplatten vorgesehenen Stützen größer ist, als die Höhe der Laschen und allfällig über die Laschenhöhe ragender, mit dem Oberteil des Schuhes verbundener Führungsteile für die Laschen.

Eine baulich und hinsichtlich der Montage der Druckverteilungsplatten sehr einfache Alternative zur vorstehend erörterten Ausführungsform, bei der die Laschen unter den Druckverteilungsplatten zu liegen kommen, ist dadurch gekennzeichnet, daß die Laschen vom Außenrand der betreffenden Druckverteilungsplatte weg in Schuhquerrichtung verlaufend vorgesehen sind.

Es ist im Interesse einer leichtgängigen Längsverschiebbarkeit der Druckverteilungsplatten weiter von Vorteil, wenn man vorsieht, daß die Druckverteilungsplatten an ihrem Rand mit einer Stützrippe versehen sind, welche bei geschlossenem Schuh am Oberteil des Schuhes anliegt. Eine solche Stützrippe kann auch Abdichtungsfunktionen, z.B. gegen das Eindringen von Schnee und Eis oder Schmutz, erbringen.

Es ist weiter für das Erzielen einer leichgängigen Verschiebbarkeit der beiden im geschlossenen Zustand des Schuhes übereinanderliegenden Druckverteilungsplatten von Vorteil, wenn man vorsieht, daß die innere der beiden Druckverteilungsplatten des Schuhes an ihrer Oberseite eine Stützrippe trägt, an welcher die außenliegende Druckverteilungsplatte zum Anliegen kommt.

Die Erfindung wird nun anhand von Beispielen unter Bezugnahme auf die schematisch gehaltene Zeichnung weiter erläutert. In der Zeichnung zeigt:
Fig. 1 eine Ausführungsform eines erfindungsgemäß ausgebildeten Schuhes in Seitenansicht;
Fig. 2 diesen Schuh im Schnitt gemäß der Linie II-II in Fig. 1;
Fig. 3 eine Ausführungsform einer für einen solchen Schuh vorgesehenen Druckverteilungsplatte im Einbauzustand in einer Ansicht;
Fig. 4 einen Schnitt des in den Fig. 1 und 2 dargestellten Schuhes gemäß der Linie IV-IV in Fig. 2;
Fig. 5 die in Fig. 3 dargestellte Druckverteilungsplatte im Schnitt gemäß der Linie V-V in Fig. 3 bei noch nicht eingeklappten Laschen; und
Fig. 6 eine Teilansicht einer anderen Ausführungsform eines erfindungsgemäß ausgebildeten Schuhes.

Die in den Fig. 1 und 2 dargestellte Ausführungsform eines Sportschuhes 1, nämlich eines Skischuhes, hat eine Sohle 2 und einen Oberteil 3, welche aus Kunststoff geformt sind. Im Ristbereich 4 weist dieser Schuh zwei Druckverteilungsplatten 5, 6 auf, welche vom Zehenbereich 7 über den Ristbereich und, nach oben aufgebogen, entlang der Vorderseite des Schuhschaftes 8 verlaufen. Der Oberteil 3 des Schuhes 1 ist zur Bildung eines vorderen Einstieges an seiner Oberseite mit einer längslaufenden Öffnung 9 versehen. Zum Schließen des Schuhes, wobei der Oberteil unter Verengen der Öffnung 9 zusammengezogen wird, sind im Vorfußbereich 10 des Schuhes zwei Spannhebelschnallen 11 vorgesehen, welche aus einem Spannhebelteil 12 und einem Einhängeteil 13 gebildet sind. Es ist in Fig. 1 nur eine dieser Spannhebelschnallen 11 detailliert dargestellt, die andere nur strichliert angedeutet. Die Spannhebelteile 12 dieser Spannhebelschnallen sind auf der einen Seite des Oberteils 3 befestigt, die Einhängeteile 13 dieser Spannhebelschnallen auf der anderen Seite des Oberteils 3.

Die Druckverteilungsplatten 5, 6, welche dazu vorgesehen sind, die von den Spannhebelschnallen beim Schließen derselben und im geschlossenen Zustand derselben auf den Fuß ausgeübten Druckwirkungen über eine größere Fläche zu verteilen, und welche weiter dazu dienen sollen, das Einsteigen und Aussteigen durch die Öffnung 9 bei einem verhältnismäßig steif ausgebildeten Oberteil 3 zu erleichtern, sind am Oberteil 3 mittels Laschen 14 befestigt, welche in Schuhquerrichtung, welche durch Pfeile 15 angedeutet ist, verlaufen. Die Laschen 14 sind mit den Druckverteilungsplatten 5, 6 integriert und hängen an diesen Druckverteilungsplatten je über eine Gelenkstelle 16, welche im vorliegenden Fall als Filmscharnier ausgebildet ist, an. Diese Gelenkstelle erlaubt, wenn die Laschen 14 am Oberteil 3 des Schuhes angebracht sind, ein klappendes Bewegen der Druckverteilungsplatten in Schuhquerrichtung. Die Laschen 14 sind, unabhängig von der Anbringung der Spannhebelschnallen 11, am Oberteil 3 des Schuhes in der durch den Doppelpfeil 21 angedeuteten Schuhlängsrichtung verschiebbar angebracht. Diese Verschiebbarkeit der Laschen 14 wird durch Langloch-Bolzen-Führungen ermöglicht, wobei im dargestellten Fall Langlöcher 17 in den Laschen 14 vorgesehen sind und mit diesen Langlöchern 17 zusammenarbeitende bzw. in diese Langlöcher eingreifende Bolzen 18, 19, am Oberteil 3 des Schuhes angebracht sind. Der in Fig. 2 auf der linken Seite dargestellte Bolzen 18 ist als mitgeformter Ansatz des Oberteils 3 ausgebildet, der in Fig. 2 auf der rechten Seite dargestellte Bolzen 19 hingegen in Form eines in eine Bohrung des Oberteils 3 eingesetzten Nietes ausgebildet. Durch die Verschiebbarkeit der Laschen 14 in Schuhlängsrichtung können auch die Druckverteilungsplatten, welche mit diesen Laschen integriert ausgebildet sind, in Schuhlängsrichtung verschoben werden. Es sind bei dem in den Fig. 1 und 2 dargestellten Fall, wie vorstehend erörtert, die Langlöcher der Langloch-Bolzen-Führungen der Laschen 14 in diesen Laschen vorgesehen. Es ist aber auch in Abwandlung hiezu möglich, entsprechende Langlöcher im Oberteil 3 des Schuhes vorzusehen und die zu den Langloch-Bolzen-Führungen gehörenden Bolzen an den Laschen 14 anzubringen.

Die Laschen 14 sind bei der in Fig. 2 dargestellten, über dem durch die Öffnung 9 gebildeten Einstieg des Schuhes liegenden Stellung der Druckverteilungsplatten 5, 6 unter die Druckverteilungsplatte, an der sie anhängen, eingeklappt und weisen dabei zur Öffnung 9 hin. Solcherart sind die Laschen und die Führungen derselben gegen nachteilige von außen kommende Einflüsse, wie z.B. Schlageinwirkungen, Verschmutzungen, Schnee und Eis, gut geschützt und üben solche Einflüsse keine nachteilige Wirkung auf die Längsverschiebbarkeit der Druckverteilungsplatten aus.

Die Praxis hat gezeigt, daß die in ihrem Aufbau sehr einfachen und leichtgängig flexiblen Filmscharniere beachtlichen Belastungen widerstehen können und eine lange Lebensdauer erreichen können. Es können solche Filmscharniere sowohl Kräften, welche quer zur Schwenkachse gerichtet angreifen, als auch Kräften, die annähernd in Richtung der Schwenkachse angreifen, gut standhal ten. Trotzdem kann es als vorteilhaft angesehen werden, die Filmscharniere gegenüber von außen kommenden Kräften, welche von außen auf die Druckverteilungsplatten einwirken, zu schützen. Es sind hiezu, wie in Fig. 4 dargestellt ist, an der dem Schuhinneren zugewandten Innenseite 20 der Druckverteilungsplatten 5, 6 Stützen 22 vorgesehen, welche neben den in Schuhquerrichtung verlaufenden Rändern 23 der eingeklappten Laschen 14 angeordnet sind; Kräfte, welche ein Verschieben der Druckverteilungsplatten in Schuhlängsrichtung bewirken, können durch die Stützen 22 auf die Ränder 23 der Laschen 14 übertragen werden, und es werden solcherart die Laschen 14 gegen ein Bewegen in Schuhlängsrichtung 21 relativ zur zugeordneten Druckverteilungsplatte abgestützt und damit die Filmscharniere weitgehend von solchen Verschiebungskräften entlastet. Die Stützen 22 können einfach bei der Herstellung der Druckverteilungsplatten an die Innenseite derselben angeformt werden. Es ist aber auch möglich, solche Stützen nachträglich anzubringen, z.B. anzuschweißen. Vorteilhaft sieht man vor, daß die Höhe 24 der an der Innenseite 20 der Druckverteilungsplatten 5, 6 vorgesehenen Stützen 22 größer ist als die Höhe 25 der Laschen und über die Laschenhöhe ragender Führungsteile, welche mit dem Oberteil 3 des Schuhes verbunden sind, wie z.B. die Bolzen 18; solcherart ist oberhalb der Laschen 14 und allfällig aufragender Führungsteile ein Abstand 26 gebildet, so daß keine Zwängung von Laschen 14, Bolzen 18 oder dergleichen auftritt, welche die Verschiebebewegung der Druckverteilungsplatte in Schuhlängsrichtung 21 hemmen könnte.

Fig. 3 zeigt eine weitere Fakultativmaßnahme, nämlich eine an der Oberseite der innenliegenden Druckverteilungsplatte 5 vorgesehene Stützrippe 27, an welcher bei geschlossenem Schuh die außenliegende Druckverteilungsplatte 6 zum Anliegen kommt. Eine solche Stützrippe 27 erleichtert ein Verschieben der beiden Druckverteilungsplatten 5, 6 zueinander und damit eine Anpassung der Lage der Druckverteilungsplatten an die Fußform des Trägers des Schuhes.

Es sind die Druckverteilungsplatten 5, 6 vorteilhaft fakultativ an ihrem außenliegenden Rand 28 mit einer Stützrippe 29 versehen, welche bei geschlossenem Schuh am Oberteil des Schuhes anliegt, ein gleitendes Verschieben des Druckverteilungsplatten in Bezug auf den Schuhoberteil erleichtert und eine abdichtende Wirkung gegen das Einwirken von Fremdmaterial in den unter den Druckverteilungsplatten liegenden Raum hat.

Fig. 5 zeigt eine Druckverteilungsplatte 5, wie sie in Fig. 3 dargestellt ist, in dem Zustand, in dem sie bei ihrer Herstellung anfällt, d.h. bevor die mit dieser Druckverteilungsplatte 5 integrierten Laschen 14 im Sinne des Pfeiles 30 zur Innenseite 20 der Druckverteilungsplatte hin eingeklappt worden sind. Bei dieser Einklappbewegung schwenkt die Lasche 14 um die als Filmscharnier ausgebildete Gelenkstelle 16. Am Rand 28 der Druckverteilungsplatte 5 ist eine Stützrippe 29 angeordnet. Die Lasche 14 ist mit einem Langloch 17 versehen, durch welches, wie vorstehend erörtert worden ist, im Zusammenwirken mit einem in ein solches Langloch eingesetzten Bolzen eine ein Längsverschieben (in Richtung senkrecht zur Zeichenebene) ermöglichende Führung gebildet wird.

Bei dem in Fig. 6 dargestellten Teil einer Ausführungsform eines erfindungsgemäß ausgebildeten Schuhes sind die mit der Druckverteilungsplatte 5 integrierten Laschen 14 vom Außenrand 28 der Druckverteilungsplatte 5 weg in Schuhquerrichtung 15 verlaufend vorgesehen. In den Laschen 14 sind Langlöcher 17 vorgesehen, welche mit Bolzen 18 zusammen eine Langloch-Bolzen-Führung bilden, wobei die zugehörigen Bolzen 18 am Oberteil 3 des Schuhes angebracht oder angeformt sind. Die Druckverteilungsplatten können solcherart durch diese Führungen eine Verschiebebewegung in Schuhlängsrichtung 21 ausführen, und es können die Druckverteilungsplatten weiter eine Aufklappbewegung im Sinne des Pfeiles 31 ausführen, wobei die betreffende Druckverteilungsplatte in Bezug auf die mit ihr integrierten Laschen 14 um eine als Filmscharnier ausgebildete Gelenkstelle 16 schwenkt. Die Lager 32 von zum Schließen bzw. Zusammenziehen des Schuhoberteils vorgesehenen Spannhebelschnallen sind auch bei dieser Ausführungsform unabhängig von den Druckverteilungsplatten am Oberteil 3 des Schuhes befestigt.

## Patentansprüche

1. Sportschuh, insbesondere Skischuh, der mit vorderem Einstieg (9) ausgebildet ist und dessen Sohle (2) und dessen Oberteil (3) aus Kunststoff geformt sind und der im Ristbereich (4) zwei Druckverteilungsplatten (5, 6) aufweist, wobei jede dieser Druckverteilungsplatten vom Zehenbereich (7) des Schuhes über den Ristbereich und, nach oben aufgebogen, entlang der Vorderseite des Schuhschaftes (8) verläuft und im Vorfußbereich (10) des Oberteils (3) an diesem mittels in Schuhquerrichtung verlaufender Laschen (14) gegenüber dem Oberteil in Schuhlängsrichtung (21) verschiebbar und in Schuhquerrichtung (15) bewegbar angebracht ist, und die beiden Druckverteilungsplatten im geschlossenen Zustand des Schuhes einander überlappen und den Einstieg (9) überdecken, dadurch gekennzeichnet, daß die Laschen (14) mit den Druckverteilungsplatten (5, 6) einstückig integriert sind und je über eine Gelenkstelle (16) an den Druckverteilungsplatten anhängen, wobei diese Gelenkstelle (16) ein Bewegen der Druckverteilungsplatten in Schuhquerrichtung erlaubt, und daß die Laschen (14) am Oberteil (3) des Schuhes in Schuhlängsrichtung (21) verschiebbar angebracht sind.

2. Sportschuh, insbesondere Skischuh, nach Anspruch 1, dadurch gekennzeichnet, daß die Gelenkstelle (16), über die die einzelnen Laschen (14) an der betreffenden Druckverteilungsplatte (5, 6) anhängen, durch ein Filmscharnier gebildet ist.

3. Sportschuh, insbesondere Skischuh, nach Anspruch 1 oder 2, dadurch gekennzeichnet, daß die Laschen (14) mit Langloch-Bolzen-Führungen (17, 18, 19) am Oberteil des Schuhes angebracht sind und hiebei die Langlöcher (17) der Führungen in den Laschen (14) vorgesehen sind.

4. Sportschuh, insbesondere Skischuh, nach Anspruch 3, dadurch gekennzeichnet, daß die zum Zusammenwirken mit den Langlöchern (17) der Führungen vorgesehenen Bolzen (18, 19) am Schuhoberteil (3) angeformt sind.

5. Sportschuh, insbesondere Skischuh, nach einem der vorhergehenden Ansprüche, dadurch gekennzeichnet, daß die Laschen (14), bei über dem Einstieg (9) liegender Stellung der Druckverteilungsplatten (5, 6), unter die Druckverteilungsplatte (5, 6), an der sie anhängen, eingeklappt sind und zur Einstiegsöffnung (9) des Schuhes gerichtet verlaufen (Fig.1, 2, 3).

6. Sportschuh, insbesondere Skischuh, nach Anspruch 5, dadurch gekennzeichnet, daß an der dem Schuhinneren zugewandten Innenseite (20) der Druckverteilungsplatten (5, 6) Stützen (22) vorgesehen sind, welche neben den in Schuhquerrichtung verlaufenden Rändern (23) der eingeklappten Laschen (14) vorgesehen sind und diese Laschen (14) gegen ein relativ zur zugeordneten Druckverteilungsplatte (5, 6) erfolgendes Bewegen in Schuhlängsrichtung an der betreffenden Druckverteilungsplatte abstützen (Fig.3, 4).

7. Sportschuh, insbesondere Skischuh, nach Anspruch 6, dadurch gekennzeichnet, daß die Stützen (22) an die Innenseite (20) der Druckverteilungsplatten (5, 6) angeformt sind.

8. Sportschuh, insbesondere Skischuh, nach Anspruch 6 oder 7, dadurch gekennzeichnet, daß die Höhe der an der Innenseite (20) der Druckverteilungsplatten (5, 6) vorgesehenen Stützen (22) größer ist, als die Höhe (25) der Laschen (14) und allfällig über die Laschenhöhe ragender, mit dem Oberteil des Schuhes verbundener Führungsteile (18) für die Laschen (14).

9. Sportschuh, insbesondere Skischuh, nach einem der Ansprüche 1 bis 4, dadurch gekennzeichnet, daß die Laschen (14) vom Außenrand (28) der betreffenden Druckverteilungsplatte (5) weg in Schuhquerrichtung (15) verlaufend vorgesehen sind (Fig.6).

10. Sportschuh, insbesondere Skischuh, nach einem der vorhergehenden Ansprüche, dadurch gekennzeichnet, daß die Druckverteilungsplatten (5, 6) an ihrem Rand (28) mit einer Stützrippe (29) versehen sind, welche bei geschlossenem Schuh am Oberteil (3) des Schuhes anliegt.

11. Sportschuh, insbesondere Skischuh, nach einem der vorhergehenden Ansprüche, dadurch gekennzeichnet, daß die innere (5) der beiden Druckverteilungsplatten (5, 6) des Schuhes an ihrer Oberseite eine Stützrippe (27) trägt, an welcher die außenliegende Druckverteilungsplatte (6) zum Anliegen kommt.

## Claims

1. A sport shoe, particularly a ski boot, provided with a front entrance (9) and having its sole (2) and its upper part (3) formed of plastic, and provided at its instep portion with two load distribution flaps (5,6), each said load distribution flap extending from the toe portion (7) of the boot over said instep portion and, with an upward curvature, along the front side of the leg (8) of the boot and being connected to said upper part (3) at the forward foot portion (10) thereof by means of straps (14) extending in the transverse direction of the boot and permitting the respective load distribution flap to be displaced relative to the upper part in the longitudinal direction (21) of the boot, and to be moved in the transverse diection (15) of the boot, said two load distribution flaps overlapping one another in the closed condition of the boot so as to cover said entrance (9), characterized in that said straps (14) are integrally connected to said load distribution flaps (5,6) by respective hinge portions (16), each said hinge portion (16) permitting said load distribution flaps to be moved in the transverse direction of the boot, and that said straps (14) are mouznted on the upper part (3) of the boot for displacement in the longitudinal direction (21) thereof.

2. A sport shoe, particularly a ski boot, according to claim 1, characterized in that said hinge portion (16) connecting individual straps (14) to the respective load distribution flap (5,6) is formed as a web hinge.

3. A sport shoe, particularly a ski boot, according to claim 1 or 2, characterized in that said straps (14) are mounted on the upper part of the boot by means of slot-and-pin guide combinations (17,18,19) whereof the elongate slots (17) are provided in said straps (14).

4. A sport shoe, particularly a ski boot, according to claim 3, characterized in that the pins (18,19) provided for cooperation with said elongate slots (17) of said guide combinations are integrally formed with the upper part (3) of the boot.

5. A sport shoe, particularly a ski boot, according to any of the preceding claims, characterized in that in the position of said load distribution flaps (5,6) overlying said entrance (9), said straps (14) are bent inwards under the load distribution flap (5,6) to which they are connected, and extend in the direction towards said entrance opening (9) of the boot (figs.1,2,3).

6. A sport shoe, particularly a ski boot, according to claim 5, characterized in that said load distribution flaps (5,6) have their inner sides (20) facing towards the interior of the boot provided with abutments (22) located adjacent the transversely extending edges (23) of the inwards bent straps (14) and acting to support said straps (14) in opposition to displacement thereof relative to the associated load distribution flap (5,6) in the longitudinal direction of the boot (figs. 3, 4)

7. A sport shoe, particularly a ski boot, according to claim 6, characterized in that said abutments (22) are integrally formed with said load distribution flaps (5,6) at the inner side (20) thereof.

8. A sport shoe, particularly a ski boot, according to claim 6 or 7, characterized in that the height of said abutments (22) provided on the inner side (20) of said load distribution flaps (5,6) is greater than the height (25) of said straps (14) and any guide members (18) for said straps (14) connected to the upper part of the boot and extending above the height of the straps.

9. A sport shoe, particularly a ski boot, according to any of claims 1 to 4, characterized in that said straps (14) are disposed to extend away from the outer edge (28) of the respective load distribution flap (5) in the transverse direction (15) of the boot (fig. 6).

10. A sport shoe, particularly a ski boot, according to any of the preceding claims, characterized in that said load distribution flaps (5, 6) are provided adjacent their edges (28) with a supporting rib (29) contacting the upper part (3) of the boot in the closed state thereof.

11. A sport shoe, particularly a ski boot, according to any of the preceding claims, characterized in that the inner one (5) of the two load distribution flaps (5,6) is provided on its upper face with a supporting rib (27) adapted to have the outer load distribution flap (6) seated thereon.

## Revendications

1. Chaussure de sport, notamment chaussure de ski qui est réalisée avec zone d'accès (9) par l'avant, dont la semelle (2) et le dessus (3) sont moulés en matière plastique, et qui présente deux plaques (5, 6) de répartition de pression dans la zone (4) du cou-de-pied, chacune de ces plaques de répartition de pression s'étendant sur la zone du cou-de-pied à partir du bout (7) de la chaussure et, avec cintrage vers le haut, le long de la face antérieure de la tige (8) de la chaussure, et étant installée sur le dessus (3), dans la zone (10) de l'empeigne de ce dernier, avec faculté de coulissement par rapport au dessus dans la direction longitudinale (21) de la chaussure, au moyen de pattes (14) s'étendant dans la direction transversale de la chaussure, et avec faculté de mouvement dans la direction transversale (15) de ladite chaussure, et les deux plaques de répartition de pression se chevauchant mutuellement à l'état fermé de la chaussure, et recouvrant la zone d'accès (9), caractérisée par le fait que les pattes (14) sont intégrées d'une seule pièce avec les plaques (5, 6) de répartition de pression et sont rattachées auxdites plaques de répartition de pression par l'intermédiaire d'une zone respective d'articulation (16), cette zone d'articulation (16) autorisant un mouvement des plaques de répartition de pression dans la direction transversale de la chaussure ; et par le fait que les pattes (14) sont installées sur le dessus (3) de la chaussure, avec faculté de coulissement dans la direction longitudinale (21) de ladite chaussure.

2. Chaussure de sport, notamment chaussure de ski selon la revendication 1, caractérisée par le fait que la zone d'articulation (16), par l'intermédiaire de laquelle les pattes individuelles (14) sont rattachées à la plaque considérée (5, 6) de répartition de pression, est formée d'une charnière pelliculaire.

3. Chaussure de sport, notamment chaussure de ski selon la revendication 1 ou 2, caractérisée par le fait que les pattes (14) sont installées sur le dessus de la chaussure par des éléments de guidage (17, 18, 19) par tétons et boutonnières, les boutonnières (17) des éléments de guidage étant alors prévues dans les pattes (14).

4. Chaussure de sport, notamment chaussure de ski selon la revendication 3, caractérisée par le fait que les tétons (18, 19), prévus pour coopérer avec les boutonnières (17) des éléments de guidage, sont venus de moulage solidaire avec le dessus (3) de la chaussure.

5. Chaussure de sport, notamment chaussure de ski selon l'une des revendications précédentes, caractérisée par le fait que, lorsque les plaques (5, 6) de répartition de pression occupent une position sus-jacente à la zone d'accès (9), les pattes (14) sont escamotées au-dessous de la plaque (5, 6) de répartition de pression à laquelle elles sont rattachées, et s'étendent en direction de l'ouverture d'accès (9) de la chaussure (figures 1, 2, 3).

6. Chaussure de sport, notamment chaussure de ski selon la revendication 5, caractérisée par le fait que des appuis (22), prévus à la face interne (20) des plaques (5, 6) de répartition de pression qui est tournée vers l'intérieur de la chaussure, sont prévus à côté des bords (23) des pattes (14) escamotées, s'étendant dans la direction transversale de la chaussure, et offrent à ces pattes (14), sur la plaque considérée de répartition de pression, un appui empêchant un mouvement s'opérant dans la direction longitudinale de la chaussure par rapport à la plaque associée (5, 6) de répartition de pression (figures 3, 4).

7. Chaussure de sport, notamment chaussure de ski selon la revendication 6, caractérisée par le fait que les appuis (22) sont venus de moulage solidaire avec la face interne (20) des plaques (5, 6) de répartition de pression.

8. Chaussure de sport, notamment chaussure de ski selon la revendication 6 ou 7, caractérisée par le fait que la hauteur des appuis (22), prévus à la face interne (20) des plaques (5, 6) de répartition de pression, est plus grande que la hauteur (25) des pattes (14) et de pièces (18) de guidage desdites pattes (14), qui dépassent éventuellement de la hauteur des pattes et qui sont reliées au dessus de la chaussure.

9. Chaussure de sport, notamment chaussure de ski selon l'une des revendications 1 à 4, caractérisée par le fait que les pattes (14) sont prévues avec étendue dans la direction transversale (15) de la chaussure, à partir du bord extérieur (28) de la plaque considérée (5) de répartition de pression (figure 6).

10. Chaussure de sport, notamment chaussure de ski selon l'une des revendications précédentes, caractérisée par le fait que les plaques (5, 6) de répartition de pression sont pourvues, sur leur bord (28), d'une nervure d'appui (29) appliquée contre le dessus (3) de la chaussure lorsque ladite chaussure est fermée.

11. Chaussure de sport, notamment chaussure de ski selon l'une des revendications précédentes, caractérisée par le fait que, parmi les deux plaques (5, 6) de répartition de pression équipant la chaussure, la plaque intérieure (5) porte, à sa face supérieure, une nervure d'appui (27) contre laquelle vient s'appliquer la plaque extérieure (6) de répartition de pression.
